# EUROPÄISCHE PATENTSCHRIFT

(11) **EP 2 829 079 B1**
(45) Veröffentlichungstag und Bekanntmachung des Hinweises auf die Patenterteilung: **01.06.2016**
(21) Anmeldenummer: 13710788.4
(22) Anmeldetag: 09.03.2013
(51) Int. Cl.: H04R 3/00, H04R 29/00

(54) **VERFAHREN ZUM BETREIBEN EINER LAUTSPRECHEREINRICHTUNG, LAUTSPRECHEREINRICHTUNG SOWIE VORRICHTUNG ZUR LÄRMKOMPENSATION**
METHOD OF OPERATING A LOUDSPEAKER, LOUDSPEAKER AND ARRANGEMENT FOR NOISE COMPENSATION
PROCÉDÉE DE COMMANDE D'UN HAUT-PARLEUR, HAUT-PARLEUR ET DISPOSITIF AVEC COMPENSATION ACTIVE DU BRUIT

(30) Priorität: 23.03.2012 DE 102012005893
(43) Veröffentlichungstag der Anmeldung: 28.01.2015
(73) Patentinhaber: Audi AG, 85045 Ingolstadt (DE)
(72) Erfinder: MOSER, Markus, 85302 Gerolsbach (DE); KORSCH, Rene, 08107 Kirschberg-Saupersdorf (DE)
(86) Internationale Anmeldenummer: PCT/EP2013/000705
(87) Internationale Veröffentlichungsnummer: WO 2013/139445

(56) Entgegenhaltungen:
- DE-A1- 19 942 526
- US-A1- 2003 072 462
- US-B1- 6 408 078

## Beschreibung

Die Erfindung betrifft ein Verfahren zum Betreiben einer Lautsprechereinrichtung mit zumindest einem Lautsprecher, wobei wenigstens eine Membranistzustandsgröße einer Membran des Lautsprechers von einer Erfassungseinrichtung erfasst wird. Die Erfindung betrifft weiterhin eine Lautsprechereinrichtung sowie eine Vorrichtung zur Lärmkompensation.

Verfahren der eingangs genannten Art sind aus dem Stand der Technik bekannt. Insbesondere ist die Verwendung eines elektrodynamischen Lautsprechers mit Schwingspule und Membran als Schallquelle hinlänglich bekannt. Ein derartiger Lautsprecher findet Anwendung als Bestandteil von Stereoanlagen, beispielsweise im häuslichen Bereich, bis hin zu hochwertigen Car-Fidelity-Anlagen im automotiven Bereich. Seine wesentliche Eigenschaft ist die Umwandlung eines zeitabhängigen Ansteuersignals, das an ihn beziehungsweise seine Anschlüsse angelegt wird, in einen zeitabhängigen Schallpegelverlauf, also insbesondere einen Druck-, Dichte- und Schnelleverlauf, der in die Umgebung des Lautsprechers abgegeben wird. Das Ansteuersignal wird üblicherweise an die Schwingspule des Lautsprechers angelegt, welche mit der Membran in Wirkverbindung steht und diese entsprechend des Ansteuersignals verlagert. Die Umwandlung des Ansteuersignals erfolgt im Allgemeinen derart, dass eine Phasenverschiebung zwischen Ansteuersignal und dem erzeugten Schallpegel keine Konstante ist, sondern als Funktion der Frequenz vorliegt. Dies hat zur Folge, dass das Ansteuersignal beziehungsweise dessen Form, sofern es sich nicht um einen reinen Sinusverlauf handelt, nicht vollständig erhalten bleibt, wenn er in den Schallverlauf umgewandelt wird. Somit ist es in der Regel nicht möglich, die Membran des Lautsprechers in Echtzeit einem vorgegebenen Positions-, Geschwindigkeits- und/oder Beschleunigungsverlauf folgen zu lassen. Vielmehr werden nur die Frequenzen in einem Frequenzraum, nicht jedoch die Phase beziehungsweise Phasenverschiebung, korrekt wiedergegeben. Da das menschliche Gehör Phasen nicht unterscheiden kann, ist ein derartiges Verhalten des Lautsprechers für viele Anwendungen jedoch ausreichend.

Um eine präzisere Umsetzung des Ansteuersignals in Schall zu erreichen, ist es bekannt, im Rahmen des "Motional Feedback"-Prinzips eine Membranistzustandsgröße der Membran des Lautsprechers zu erfassen. Anschließend wird diese Membranistzustandsgröße zur Ansteuerung des Lautsprechers herangezogen. Auch bei einer derartigen Vorgehensweise verändert sich jedoch die Phasenverschiebung zwischen Ansteuersignal und erzeugtem Schall, üblicherweise auch hier in Abhängigkeit von der Frequenz.

DE 199 42 526 offenbart eine Ansteuerung eines Lautsprechers, wobei Position und Beschleunigung einer Lautsprechermembran erfasst werden, wobei aus der erfassten Membranposition die Membrangeschwindigkeit abgeleitet wird und wobei aus diesen drei Größen ein Signal gebildet wird, das an eine zusätzliche Schwingspule des Lautsprechers angelegt wird.

Es ist daher Aufgabe der Erfindung, ein Verfahren vorzuschlagen, welches den eingangs genannten Nachteil nicht aufweist, sondern eine äußerst präzise Ansteuerung des Lautsprechers ermöglicht, bei welcher insbesondere die Phasenverschiebung zwischen dem Ansteuersignal und dem erzeugten Schall auch bei verschiedenen Frequenzen, vorzugsweise über das gesamte mit dem Lautsprecher umsetzbare Frequenzspektrum, konstant bleibt.
Dies wird erfindungsgemäß mit dem Verfahren mit den Merkmalen des Anspruchs 1 erreicht. Dabei ist vorgesehen, dass ein Membranistzustand der Membran, umfassend die Membranistzustandsgrößen Membranistposition, Membranistgeschwindigkeit und Membranistbeschleunigung, aus der wenigstens einen erfassten Membranistzustandsgröße bestimmt und unmittelbar zum Bestimmen eines Ansteuersignals herangezogen wird, das an einer mit der Membran in Wirkverbindung stehenden Schwingspule des Lautsprechers angelegt wird. Um die vorstehend genannten Vorteile zu erreichen, werden alle drei genannten Membranistzustandsgrößen, also die Membranistposition, die Membranistgeschwindigkeit und die Membranistbeschleunigung, aus der wenigstens einen erfassten Membranistzustandsgröße bestimmt. Die Membranistposition, die Membranistgeschwindigkeit und die Membranistbeschleunigung sind dabei in dem Membranistzustand zusammengefasst. Dieser wird anschließend als Eingangsgröße zum Bestimmen des Ansteuersignals herangezogen. Das bedeutet, dass nicht lediglich eine einzige Membranistzustandsgröße oder einzelne der Membranistzustandsgrößen verwendet werden, um das Ansteuersignal zu bestimmen. Vielmehr soll der gesamte Membranistzustand, welcher aus den drei genannten Membranistzustandsgrößen besteht, verwendet werden. Auf diese Weise wird eine äußerst präzise Umsetzung des Ansteuersignals erzielt.
Zu diesem Zweck wird beispielsweise der Lautsprechereinrichtung ein Eingangssignal zur Verfügung gestellt, welches neben dem Membranistzustand als Eingangsgröße zur Bestimmung des Ansteuersignals dient. Das Ansteuersignal liegt insoweit als Ausgangsgröße vor. Die Beziehung zwischen dem Membranistzustand beziehungsweise dessen Membranistzustandsgrößen und dem Ansteuersignal ist beispielsweise linear. Es kann jedoch auch eine nichtlineare Beziehung vorgesehen sein. Zusätzlich kann der Membranistzustand auch wenigstens einen Istdruck, aufweisen, beispielsweise den Schallistdruck hinter oder vor der Membran des Lautsprechers, insbesondere in einem bestimmten Abstand zu einer Ruheposition der Membran. Bevorzugt werden sowohl der Istdruck vor als auch der Istdruck hinter der Membran bestimmt. Das Bestimmen kann dabei durch Messen mittels einer Messeinrichtung oder alternativ durch Berechnen in einem Berechnungsmodell erfolgen. Das Berechnungsmodell kann dabei beispielsweise wenigstens eine der Membranistzustandsgrößen als Eingangsgröße und den Istdruck als Ausgangsgröße aufweisen.

Eine Weiterbildung der Erfindung sieht vor, dass als die wenigstens eine erfasste Membranistzustandsgröße die Membranistposition, die Membranistgeschwindigkeit oder die Membranistbeschleunigung verwendet wird. Mithilfe der Erfassungseinrichtung wird also wenigstens eine der Membranistzustandsgrößen des Membranistzustands erfasst. Beispielsweise wird lediglich eine der Membranistzustandsgrößen erfasst beziehungsweise gemessen. Bevorzugt werden jedoch wenigstens zwei, insbesondere genau zwei, der Membranistzustandsgrößen mithilfe der Erfassungseinrichtung erfasst. Diese sind insbesondere die Membranistposition und die Membranistbeschleunigung.

Eine Weiterbildung der Erfindung sieht vor, dass zum Erfassen der Membranistposition ein Distanzsensor, insbesondere ein optischer Distanzsensor, bevorzugt ein Laserdistanzsensor, als Erfassungseinrichtung verwendet wird. Der Distanzsensor ist derart ortsfest angeordnet, dass er seine Entfernung von der Membran mit ausreichender Genauigkeit erfassen kann. Aus der mithilfe des Distanzsensors erfassten Distanz kann anschließend die Auslenkung der Membran und mithin die Membranistposition bestimmt werden. Als Distanzsensor kommt bevorzugt der optische Distanzsensor zum Einsatz, weil mit diesem ein berührungsloses Erfassen der Distanz möglich ist. Der optische Distanzsensor verfügt über eine Lichtquelle und einen Lichtsensor, wobei die Lichtquelle auf die Membran gerichtet und der Lichtsensor derart angeordnet ist, dass er das von der Membran reflektierte Licht der Lichtquelle erfasst. Der optische Distanzsensor ermittelt die Distanz beispielsweise mittels einer Laufzeitmessung des von der Lichtquelle ausgesandten Lichts, mittels einer Bestimmung einer Phasenlage und/oder mittels Triangulation. Letzteres ist besonders bevorzugt der Fall, wenn der optische Distanzsensor als Laserdistanzsensor vorliegt (Lasertriangulation). Der Laserdistanzsensor verfügt gemäß seiner Bezeichnung über einen als Lichtquelle dienenden Laseremitter.

Eine Weiterbildung der Erfindung sieht vor, dass zum Erfassen der Membranistbeschleunigung ein auf der Membran angeordneter Beschleunigungssensor, insbesondere ein piezoelektronischer Sensor oder ein MEMS-Sensor, verwendet wird. Auf diese Weise ist ein unmittelbares Bestimmen der Membranistbeschleunigung, also nicht lediglich mittelbar aus wenigstens einer anderen Membranistzustandsgröße, möglich. Zur Durchführung der Messung der Membranistbeschleunigung soll der Beschleunigungssensor derart unmittelbar auf der Membran angeordnet sein, dass er sich zusammen mit dieser entsprechend des Ansteuersignals bewegt. Grundsätzlich kann jeder beliebige Beschleunigungssensor verwendet werden. Besonders bevorzugt kommt jedoch ein piezoelektronischer Sensor oder ein MEMS-Sensor (MEMS: micro-electromechanical system). Selbstverständlich sind auch mehrere Beschleunigungssensoren auf der Membran anordenbar. Zusätzlich kann wenigstens ein weiterer Beschleunigungssensor an einem Korb des Lautsprechers oder einem bezüglich des Korbs ortsfest gehaltenen Element vorgesehen sein. Dieser dient mithin der Erfassung einer Beschleunigung des Korbs und kann zur Korrektur der mit Hilfe des vorstehend beschriebenen Beschleunigungssensors bestimmten Membranistbeschleunigung herangezogen werden. Dies ist insbesondere dann sinnvoll, wenn der Lautsprecher in einem beschleunigten Bezugssystem vorliegt, wie dies beispielsweise bei Anordnung in einem Kraftfahrzeug der Fall ist. Mit dem wenigstens einen weiteren Beschleunigungssensor ist die Gesamtbeschleunigung des Lautsprechers bestimmbar. Die Membranistbeschleunigung wird nun beispielsweise durch Subtraktion der Gesamtbeschleunigung von der zunächst gemessenen Membranistbeschleunigung bestimmt.

Eine Weiterbildung der Erfindung sieht vor, dass aus der wenigstens einen erfassten Membranistzustandsgröße die nichterfasste(n) Membranistzustandsgröße(n) bestimmt wird/werden. Wie vorstehend bereits ausgeführt, müssen nicht alle Membranistzustandsgrößen des Membranistzustands ermittelt, das heißt gemessen, werden. Es ist vielmehr möglich, lediglich einige der Membranistzustandsgrößen zu erfassen und die nicht erfassten aus diesen zu berechnen. Zu diesem Zweck wird beispielsweise ein entsprechendes Differenzialgleichungssystem gelöst. Grundsätzlich gilt jedoch, dass die Genauigkeit des Membranistzustands umso größer ist, je mehr Membranistzustandsgrößen erfasst werden. Besonders bevorzugt werden zwei der Membranistzustandsgrößen, nämlich die Membranistposition und die Membranistbeschleunigung, erfasst und die Membranistgeschwindigkeit anschließend aus diesen bestimmt. Dies ist mit vergleichsweise geringem Rechenaufwand möglich. Gleichzeitig ist der auf diese Weise bestimmte Membranistzustand von hoher Genauigkeit.

Eine Weiterbildung der Erfindung sieht vor, dass zum Bestimmen des Ansteuersignals neben dem Membranistzustand ein als Membransollposition, Membransollgeschwindigkeit oder Membransollbeschleunigung vorliegender Membransollzustand herangezogen wird, der aus einem Eingangssignal der Lautsprechereinrichtung bestimmt wird. Der Lautsprechereinrichtung wird demnach zunächst das Einganssignal zur Verfügung gestellt, beispielsweise von einer Topquelle oder dergleichen. Diese Tonquelle kann beispielsweise eine Komponente der Stereoanlage beziehungsweise der Car-Fidelity-Anlage sein. Aus diesem Eingangssignal wird nun der Membransollzustand bestimmt. Als Membransollzustand findet dabei die Membransollposition, die Membransollgeschwindigkeit oder die Membransollbeschleunigung Verwendung, also lediglich eine einzige dieser Membransollzustandsgrößen. Dieser Membransollzustand wird nun mit dem Membranistzustand beziehungsweise der der Membransollzustandsgröße entsprechenden Membranistzustandsgröße verglichen. Aus diesem Vergleich resultiert das Ansteuersignal, welches an die Schwingspule des Lautsprechers angelegt wird. Vorzugsweise dient die Membransollbeschleunigung als Membransollzustand. In diesem Fall gehen beispielsweise eine Differenz zwischen der Membransollbeschleunigung und der Membranistbeschleunigung, und zusätzlich die Membranistposition, die Membranistgeschwindigkeit und die Membranistbeschleunigung als Eingangsgrößen in eine Beziehung ein, aus welcher das Ansteuersignal als Ausgangsgröße resultiert.

Eine Weiterbildung der Erfindung sieht vor, dass als Ansteuersignal eine Ansteuerspannung verwendet wird, die aus der Beziehung $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ bestimmt wird, wobei gilt $α = \frac{mL}{Bl} ,$ $β = \frac{mL}{Bl} \left(\frac{R}{L}+\frac{{ω}_{0}}{Q}\right) ,$ $γ = \frac{mL}{Bl} \left(\frac{{Rω}_{0}}{QL}+{{ω}_{0}}^{2}+\frac{{\left(Bl\right)}^{2}}{mL}\right)$ sowie $δ = \frac{mL}{Bl} \frac{{{Rω}_{0}}^{2}}{L} ,$ und wobei xᵢₛₜ die Membranistposition, U(t) die an dem Lautsprecher anliegende Spannung, m die Masse der Membran, L die Induktivität der Schwingspule, R der Widerstand des Lautsprechers, ω₀ die Eigen- beziehungsweise Resonanzfrequenz des Lautsprechers, Q die Güte des Lautsprechers, BI das Umsetzungsverhältnis von Strom in Kraft, Δt ein Zeitintervall, aₛₒₗₗ die Membransollbeschleunigung, aᵢₛₜ die Membranistbeschleunigung, vᵢₛₜ die Membranistgeschwindigkeit, xᵢₛₜ die Membranistposition und t die Zeit ist. Das Zeitintervall Δt entspricht dem Kehrwert der Samplefrequenz fₛ. Selbstverständlich gilt dabei die allgemeine Beziehung $a \left(t\right) = \dot{v} \left(t\right) = {x}^{¨} \left(t\right)$

Als Ansteuersignal wird in der beschriebenen Ausführungsform also die Ansteuerspannung U(t) verwendet, welche zeitabhängig ist. Die vorstehend genannte Beziehung leitet sich aus den Gleichungen $\frac{{\partial }^{2} x}{\partial {t}^{2}} + \frac{{ω}_{0}}{Q} \frac{\partial x}{\partial t} + {{ω}_{0}}^{2} x = \frac{Bl}{m} I \left(t\right)$ und $RI \left(t\right) + L \frac{\partial I}{\partial t} + Bl \frac{\partial x}{\partial t} = U \left(t\right)$ her, wobei I(t) die Stromstärke des durch den Laufsprecher fließenden Stroms ist. Werden diese zusammengefasst, ergibt sich die Beziehung $α \frac{{\partial }^{3} x}{\partial {t}^{3}} + β \frac{{\partial }^{2} x}{\partial {t}^{2}} + γ \frac{\partial x}{\partial t} + δx = U \left(t\right)$ unter Verwendung der vorstehend definierten Größen α, β, γ und δ.

Die Erfindung betrifft weiterhin eine Lautsprechereinrichtung, insbesondere zur Durchführung des Verfahrens nach einem oder mehreren der vorhergehenden Ansprüche, mit zumindest einem Lautsprecher, wobei eine Erfassungseinrichtung zum Erfassen wenigstens einer Membranistzustandsgröße einer Membran des Lautsprechers vorgesehen ist. Dabei soll die Lautsprechereinrichtung dazu ausgebildet sein, einen Membranistzustand der Membran, umfassend die Membranistzustandsgrößen Membranistposition, Membranistgeschwindigkeit und Membranistbeschleunigung, aus der wenigstens einen erfassten Membranistzustandsgröße zu bestimmen und unmittelbar zum Bestimmen eines an einer mit der Membran in Wirkverbindung stehenden Schwingspule des Lautsprechers angelegten Ansteuersignals heranzuziehen. Neben dem Lautsprecher kann die Lautsprechereinrichtung ein Steuergerät umfassen, welches dem Bestimmen des Ansteuersignals, insbesondere aus dem Eingangssignal unter Berücksichtigung des Membranistzustands, dient.

Die Erfindung betrifft weiterhin eine Vorrichtung zur Lärmkompensation, aufweisend eine Schallerfassungseinrichtung, ein Steuergerät und eine Lautsprechereinrichtung, wobei die Schallerfassungseinrichtung ein Schallsignal einer Schallquelle erfasst und das Steuergerät aus dem Schallsignal ein Antischallsignal bestimmt, das der Lautsprechereinrichtung als Eingangssignal zugeführt wird. Dabei ist vorgesehen, dass die Lautsprechereinrichtung gemäß den vorstehenden Ausführungen oder zur Durchführung des Verfahrens wie vorstehend beschrieben ausgebildet ist. Mithilfe der Vorrichtung kann der von der Schallquelle erzeugte Schall zumindest weitestgehend kompensiert werden, indem durch Lautsprechereinrichtung Antischall beziehungsweise das Antischallsignal ausgesandt wird. Zu diesem Zweck wird der Schall der Schallquelle mithilfe der Schallerfassungseinrichtung als Schallsignal erfasst. Das Steuergerät analysiert das Schallsignal und erzeugt das Antischallsignal, welches anschließend der Lautsprechereinrichtung bereitgestellt beziehungsweise zugeführt wird. Speziell bei einer solchen Anwendung der Lautsprechereinrichtung ist es von großer Bedeutung, dass neben dem Frequenzverlauf auch der Phasenverlauf des Antischallsignals präzise wiedergegeben werden kann. Daher kommt die vorstehend beschriebene Lautsprechereinrichtung beziehungsweise das entsprechende Verfahren zum Einsatz.

Eine Weiterbildung der Erfindung sieht vor, dass die Schallquelle eine Brennkraftmaschine ist. Die Brennkraftmaschine ist üblicherweise einem Kraftfahrzeug zugeordnet. Es ist nun das Ziel, den Schall beziehungsweise dessen Intensität in einem Innenraum und/oder einem Außenraum des Kraftfahrzeugs, also in einer Umgebung der Brennkraftmaschine, zu reduzieren. Zu diesem Zweck kommt die Vorrichtung zur Lärmkompensation zum Einsatz. Insbesondere ist es vorgesehen, dass diese zur Schalldämpfung in oder parallel zu einem Abgasstrang der Brennkraftmaschine eingesetzt wird. Dabei wird gezielt Antischall abgestrahlt beziehungsweise in den Abgasstrang eingebracht. Dieser Antischall soll den von dem Abgasstrang emittierten Mündungsschall destruktiv überlagern. Es ist daher vorteilhaft, eine Schallquelle zu verwenden, bei welcher sich der Schall sowohl hinsichtlich seiner Amplitude als auch seiner Phase beziehungsweise Phasenverschiebung in Echtzeit einstellen lässt. Das bedeutet, dass die Möglichkeit bestehen muss, den Positions-, Geschwindigkeits- und/oder Beschleunigungsverlauf der schallerzeugenden Membran vorzugeben. Aus diesem Grund kommt die vorstehend erläuterte Schallerfassungseinrichtung beziehungsweise das entsprechende Verfahren zum Einsatz.

Dabei ist vorgesehen, dass der Lautsprecher der Lautsprechereinrichtung über die Erfassungseinrichtung verfügt, die die Membranistposition, die Membranistgeschwindigkeit und/oder die Membranistbeschleunigung erfasst und an das Steuergerät weiterleitet. Weiterhin wird das Antischallsignal dem Steuergerät als Eingangssignal zugeführt. Das Eingangssignal spezifiziert dabei die Membransollposition, die Membransollgeschwindigkeit oder die Membransollbeschleunigung. Das Steuergerät berechnet nun unter Verwendung der Eingangsgrößen und typischer Lautsprecherkennwerte, wie beispielsweise dem elektrischen Widerstand, der Induktivität, der Güte, der Masse der Membran, der Eigenfrequenz und dem Umsetzungsverhältnis das dem Lautsprecher zuzuführende Ansteuersignal, der zu dem gewünschten Verlauf des Membranistzustands führt. Das bestimmte Ansteuersignal wird beispielsweise über einen Verstärker an den Lautsprecher beziehungsweise dessen Schwingspule geführt. Weil üblicherweise lediglich nicht alle der Membranistzustandsgrößen des Membranistzustands erfasst werden, werden die übrigen, also die nicht bestimmten Membranistzustandsgrößen, von dem Steuergerät aus den erfassten Membranistzustandsgrößen bestimmt, beispielsweise durch Lösen von Differenzialgleichungen, die die Bewegung der Membran beschreiben. Somit lassen sich Regelfrequenzen bis 50 kHz oder höher realisieren.

Die Erfindung betrifft schließlich eine Brennkraftmaschine eines Kraftfahrzeugs mit einer Vorrichtung zur Lärmkompensation gemäß den vorstehenden Ausführungen, wobei die Brennkraftmaschine die Schallquelle ist.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: einen Querschnitt durch einen Lautsprecher einer Lautsprechereinrichtung, und
- Figur 2: eine schematische Darstellung der Lautsprechereinrichtung.

Die Figur 1 zeigt einen Bereich einer Lautsprechereinrichtung 1, nämlich einen Lautsprecher 2. Der Lautsprecher 2 besteht aus einer Membran 3, welche bezüglich eines Gehäuses 4 des Lautsprechers 2 schwingbeweglich aufgehängt ist. Dies ist insbesondere mithilfe einer Sicke 5 realisiert, über welche die Membran 3 an einem Korb 6 des Gehäuses 4 befestigt ist. Eine Anregung des Lautsprechers 2 beziehungsweise dessen Membran 3 erfolgt über eine Schwingspule 7, die in einer Spulenführung 8 einer Magneteinrichtung 9 angeordnet ist. Die Magneteinrichtung 9 verfügt über wenigstens einen Permanentmagnet 10 und diesen abdeckende Polplatten 11. Eine Rückführung der Membran 3 in ihre Ausgangsposition, wenn die Schwingspule 7 nicht bestromt wird, wird mithilfe einer Spinne 12 erreicht. Eine zentrale Ausnehmung der Membran 3, an deren Rand die Schwingspule 7 an der Membran 3 angreift, ist mit einer Abdeckkappe 13 verschlossen.

Ein derartiger Lautsprecher 2 wird in der in Figur 2 dargestellten Lautsprechereinrichtung 1 eingesetzt. Die Lautsprechereinrichtung 1 verfügt neben dem Lautsprecher 2 über ein Steuergerät 14, eine erste Erfassungseinrichtung 15 und eine zweite Erfassungseinrichtung 16. Die erste Erfassungseinrichtung 15 ist als Distanzsensor, bevorzugt als Laserdistanzsensor, ausgebildet. Die erste Erfassungseinrichtung 15 ist bezüglich des Gehäuses 4 des Lautsprechers 2 ortsfest angeordnet und ermöglicht eine Messung der Membranistposition. Die zweite Erfassungseinrichtung 16 ist dagegen ein Beschleunigungssensor zur Messung einer Membranistbeschleunigung. Die zweite Erfassungseinrichtung 16 ist dabei beispielsweise auf der Abdeckkappe 13 angeordnet, welche zusammen mit der Membran 3 verlagerbar ist. Sowohl die mit der ersten Erfassungseinrichtung 15 bestimmte Membranistposition xᵢₛₜ als auch die mittels der zweiten Erfassungseinrichtung 16 bestimmte Membranistbeschleunigung aᵢₛₜ wird dem Steuergerät 14 zugeführt. Dieses bestimmt zunächst, beispielsweise mithilfe einer Berechnungseinheit 17, aus der Membranistposition xᵢₛₜ und der Membranistbeschleunigung aᵢₛₜ die Membranistgeschwindigkeit vᵢₛₜ.

Die Membranistposition xᵢₛₜ, die Membranistgeschwindigkeit vᵢₛₜ und die Membranistbeschleunigung aᵢₛₜ bilden zusammen einen Membranistzustand, welcher von der Berechnungseinheit 17 einer weiteren Berechnungseinheit 18 zur Verfügung gestellt wird. Der Membranistzustand stellt somit eine Eingangsgröße der Berechnungseinheit 18 dar. Weiterhin wird der Lautsprechereinrichtung 1 ein Eingangssignal über einen Eingang 19 zur Verfügung gestellt. Das Eingangssignal wird zunächst in einen Membransollzustand umgesetzt, welcher beispielsweise als Membransollposition xₛₒₗₗ, Membransollgeschwindigkeit vₛₒₗₗ oder Membransollbeschleunigung aₛₒₗₗ vorliegen soll. In dem vorliegenden Fall wird als Membransollzustand die Membransollbeschleunigung aₛₒₗₗ verwendet. Diese wird ebenfalls als Eingangsgröße der Berechnungseinheit 18 zugeführt. Die Berechnungseinheit 18 berechnet aus ihren Eingangsgrößen, also dem Membransollzustand und dem Membranistzustand, ein Ansteuersignal in Form einer Ansteuerspannung U. Diese wird von dem Steuergerät 14 dem Lautsprecher 2 beziehungsweise dessen Schwingspule 7 zugeführt. Mit einer derartigen Lautsprechereinrichtung 1 ist ein hochgenaues Wiedergeben des Eingangssignals möglich. Insbesondere wird nicht nur die Frequenz, sondern auch die Phase des Eingangssignals sehr genau reproduziert.

Die Lautsprechereinrichtung 1 wird beispielsweise im Rahmen einer Vorrichtung zur Lärmkompensation eingesetzt. Diese weist zusätzlich eine hier nicht dargestellte Schallerfassungseinrichtung auf, mittels welcher ein Schallsignal einer Schallquelle, beispielsweise einer Brennkraftmaschine, erfasst wird. Ein Steuergerät der Vorrichtung (ebenfalls nicht dargestellt) bestimmt aus diesem Schallsignal ein Antischallsignal, welches anschließend der Lautsprechereinrichtung 1 als Eingangssignal über den Eingang 19 zugeführt wird. Durch das Ausgeben des Antischallsignals mittels der Lautsprechereinrichtung 1 wird das Schallsignal zumindest teilweise aufgehoben.

### BEZUGSZEICHENLISTE

- 1: Lautsprechereinrichtung
- 2: Lautsprecher
- 3: Membran
- 4: Gehäuse
- 5: Sicke
- 6: Korb
- 7: Schwingspule
- 8: Spulenführung
- 9: Magneteinrichtung
- 10: Permanentmagnet
- 11: Polplatte
- 12: Spinne
- 13: Abdeckkappe
- 14: Steuergerät
- 15: 1. Erfassungseinrichtung
- 16: 2. Erfassungseinrichtung
- 17: Berechnungseinheit
- 18: Berechnungseinheit
- 19: Eingang

## Patentansprüche

1. Verfahren zum Betreiben einer Lautsprechereinrichtung (1) mit zumindest einem Lautsprecher (2), wobei wenigstens eine Membranistzustandsgröße einer Membran (3) des Lautsprechers (2) von einer Erfassungseinrichtung (15,16) erfasst wird, wobei ein Membranistzustand der Membran, umfassend die Membranistzustandsgrößen Membranistposition (xᵢₛₜ), Membranistgeschwindigkeit (vᵢₛₜ) und Membranistbeschleunigung (aᵢₛₜ), aus der wenigstens einen erfassten Membranistzustandsgröße (xᵢₛₜ,aᵢₛₜ) bestimmt und unmittelbar zum Bestimmen eines Ansteuersignals (U(t)) herangezogen wird, das an einer mit der Membran (3) in Wirkverbindung stehenden Schwingspule (7) des Lautsprechers (2) angelegt wird, **dadurch gekennzeichnet, dass** als Ansteuersignal (U(t)) eine Ansteuerspannung verwendet wird, die aus der Beziehung $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ bestimmt wird, wobei gilt $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) , sowie δ = \frac{mL}{Bl} \frac{{{Rω}_{0}}^{2}}{L} ,$ wobei xᵢₛₜ die Membranistposition, U(t) die an dem Lautsprecher (2) anliegende Spannung, m die Masse der Memran (3), L die Induktivität der Schwingspule (7), R der Widerstand des Lautsprechers (2), ω₀ die Eigenfrequenz des Lautsprechers (2), Q die Güte des Lautsprechers (2), BI das Umsetzungsverhältnis von Strom in Kraft, Δt ein Zeitintervall, aₛₒₗₗ die Membransollbeschleunigung, aᵢₛₜ die Membranistbeschleunigung, vᵢₛₜ die Membranistgeschwindigkeit, xᵢₛₜ die Membranistposition und t die Zeit ist.

2. Verfahren nach Anspruch 1, **dadurch gekennzeichnet, dass** als die wenigstens eine erfasste Membranistzustandsgröße die Membranistposition (xᵢₛₜ), die Membranistgeschwindigkeit (vᵢₛₜ) und/oder die Membranistbeschleunigung (aᵢₛₜ) verwendet werden.

3. Verfahren nach einem der vorhergehenden Ansprüche, **dadurch gekennzeichnet, dass** zum Erfassen der Membranistposition (xᵢₛₜ) ein Distanzsensor (15), insbesondere ein optischer Distanzsensor, bevorzugt ein Laserdistanzsensor, als Erfassungseinrichtung (15) verwendet wird.

4. Verfahren nach einem der vorhergehenden Ansprüche, **dadurch gekennzeichnet, dass** zum Erfassen der Membranistbeschleunigung (aᵢₛₜ) ein auf der Membran (3) angeordneter Beschleunigungssensor, insbesondere ein piezoelektronischer Sensor oder ein MEMS-Sensor, als ErFassungseinrichtung (16) verwendet wird.

5. Verfahren nach einem der vorhergehenden Ansprüche, **dadurch gekennzeichnet, dass** aus der wenigstens einen erfassten Membranistzustandsgröße (xᵢₛₜ,aᵢₛₜ) die nicht erfasste(n) Membranistzustandsgröße(n) (vᵢₛₜ) bestimmt wird/werden.

6. Verfahren nach einem der vorhergehenden Ansprüche, **dadurch gekennzeichnet, dass** zum Bestimmen des Ansteuersignals (U(t)) neben dem Membranistzustand ein als Membransollposition (xₛₒₗₗ), Membransollgeschwindigkeit (vₛₒₗₗ) oder Membransollbeschleunigung (aₛₒₗₗ) vorliegender Membransollzustand herangezogen wird, der aus einem Eingangssignal der Lautsprechereinrichtung (1) bestimmt wird.

7. Lautsprechereinrichtung (1), insbesondere zur Durchführung des Verfahrens nach einem oder mehreren der vorhergehenden Ansprüche, mit mindestens einem Lautsprecher (2), wobei eine Erfassungseinrichtung (15,16) zum Erfassen wenigstens einer Membranistzustandsgröße einer Membran (3) des Lautsprechers (2) vorgesehen ist, wobei die Lautsprechereinrichtung (1) dazu ausgebildet ist, einen Membranistzustand der Membran (3), umfassend die Membranistzustandsgrößen Membranistposition (xᵢₛₜ), Membranistgeschwindigkeit (vᵢₛₜ) und Membranistbeschleunigung (aᵢₛₜ), aus der wenigstens einen erfassten Membranistzustandsgröße (xᵢₛₜ,aᵢₛₜ) zu bestimmen und unmittelbar zum Bestimmen eines an einer mit der Membran (3) in Wirkverbindung stehenden Schwingspule (7) des Lautsprechers (2) angelegten Ansteuersignals (U(t)) heranzuziehen, **dadurch gekennzeichnet, dass** als Ansteuersignal (U(t)) eine Ansteuerspannung verwendet wird, die aus der Beziehung $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ bestimmt wird, wobei gilt $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) , sowie δ = \frac{mL}{Bl} \frac{{{Rω}_{0}}^{2}}{L} ,$ wobei xᵢₛₜ die Membranistposition, U(t) die an dem Lautsprecher (2) anliegende Spannung, m die Masse der Memran (3), L die Induktivität der Schwingspule (7), R der Widerstand des Lautsprechers (2), ω₀ die Eigenfrequenz des Lautsprechers (2), Q die Güte des Lautsprechers (2), BI das Umsetzungsverhältnis von Strom in Kraft, Δt ein Zeitintervall, aₛₒₗₗ die Membransollbeschleunigung, aᵢₛₜ die Membranistbeschleunigung, vᵢₛₜ die Membranistgeschwindigkeit, xᵢₛₜ die Membranistposition und t die Zeit ist.

8. Vorrichtung zur Lärmkompensation, aufweisend eine Schallerfassungseinrichtung, ein Steuergerät und eine Lautsprechereinrichtung (1), wobei die Schallerfassungseinrichtung ein Schallsignal einer Schallquelle erfasst und das Steuergerät aus dem Schallsignal ein Antischallsignal bestimmt, das der Lautsprechereinrichtung (1) als Eingangssignal zugeführt wird, **dadurch gekennzeichnet, dass** die Lautsprechereinrichtung (1) gemäß Anspruch 7 ausgebildet ist.

9. Vorrichtung nach Anspruch 8, **dadurch gekennzeichnet, dass** die Schallquelle eine Brennkraftmaschine ist.

## Claims

1. Method of operating a loudspeaker system (1) with at least one loudspeaker (2) wherein at least one membrane actual status variable of a membrane (3) of the loudspeaker (2) is recorded by a recording device (15, 16), wherein a membrane status of the membrane, comprising the membrane actual status variables membrane actual position (xᵢₛₜ), membrane actual speed (vᵢₛₜ) and membrane actual acceleration (aᵢₛₜ) is determined from at least one of the recorded membrane actual status variables (xᵢₛₜ, aᵢₛₜ) and is used directly to determine a control signal (U(t)) which is fed to a membrane (3) which has an operative connection to a voice coil (7) of the loudspeaker (2), **characterised in that** it is used as the control signal (U(t)) of a control voltage determined from the equation $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ where the following applies $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) as well as \frac{mL}{Bl} \frac{{{Rω}_{0}}^{2}}{L} ,$ where xᵢₛₜ is the membrane actual position, U(t) is the voltage applied on the loudspeaker (2), m the mass of the membrane (3), L the inductivity of the voice coil (7), R the resistance of the loudspeaker (2), ω₀ the inherent frequency of the loudspeaker (2), Q the quality of the loudspeaker (2), BI the conversion ratio of power to force, Δt a time interval, aₛₒₗₗ the membrane nominal acceleration, aᵢₛₜ the membrane actual acceleration, vᵢₛₜ the membrane actual speed, xᵢₛₜ the membrane position and t the time.

2. Method according to claim 1 **characterised in that** used as the at least one recorded membrane actual value variable are the membrane actual position (xᵢₛₜ), membrane actual speed (vᵢₛₜ) and membrane actual acceleration (aᵢₛₜ).

3. Method according to any one of the preceding claims **characterised in that** in order to record the membrane actual position (xᵢₛₜ) a distance sensor (15), more particularly an optical distance sensor, preferably a laser distance sensor is used as the recording device (15).

4. Method according to any one of the preceding claims **characterised in that** in order to record the membrane actual acceleration (aᵢₛₜ) an acceleration sensor arranged on the membrane (3), more particularly a piezoelectric sensor or an MEMS sensor, is used as the recording device (16).

5. Method according to any one of the preceding claims **characterised in that** from the at least one recorded membrane actual status variable (xᵢₛₜ, aᵢₛₜ) the unrecorded membrane actual status variable(s) (vᵢₛₜ) is/are recorded.

6. Method according to any one of the preceding claims **characterised in that** in order to determine the control signal (U(t)), in addition to the membrane actual status, a membrane nominal status present as the membrane nominal position (xₛₒₗₗ), membrane nominal speed (vₛₒₗₗ) or membrane nominal acceleration (aₛₒₗₗ) is used which is determined from an input signal of the loudspeaker system (1).

7. Loudspeaker system (1), more particularly for implementing the method in accordance with one or more of the preceding claims, with at least one loudspeaker (2), wherein a recording device (15, 16) for recording at least one membrane actual status variable of a membrane (3) of the loudspeaker (2) is provided, wherein the loudspeaker system (1) is designed to determine a membrane actual status of the membrane (3), comprising the membrane actual status variable membrane actual position (xᵢₛₜ), membrane actual speed (vᵢₛₜ) and membrane actual acceleration (aᵢₛₜ), from the at least one recorded membrane actual status variable (xᵢₛₜ, aᵢₛₜ) and to directly use it to determine a control signal (U(t)) applied to a voice coil (7) of the loudspeaker (2) interacting with the membrane (3), **characterised in that** used as the control signal (U(t)) is a control voltage determined from the equation $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ where the following applies $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) as well as \frac{mL}{Bl} \frac{{{Rω}_{0}}^{2}}{L} ,$ where xᵢₛₜ is the membrane actual position, U(t) is the voltage applied on the loudspeaker (2), m the mass of the membrane (3), L the inductivity of the voice coil (7), R the resistance of the loudspeaker (2), ω₀ the inherent frequency of the loudspeaker (2), Q the quality of the loudspeaker (2), BI the conversion ratio of power to force, Δt a time interval, aₛₒₗₗ the membrane nominal acceleration, aᵢₛₜ the membrane actual acceleration, vᵢₛₜ the membrane actual speed, xᵢₛₜ the membrane position and t the time.

8. Device for noise compensation, comprising a sound recording device, a control device and a loudspeaker system (1) wherein the sound recording device records a sound signal of a sound source and the control device determines an anti-noise signal from the sound signal which is supplied to the loudspeaker system (1) as an input signal, **characterised in that** the loudspeaker system (1) is designed in accordance with claim 7.

9. Device according to claim 8 **characterised in that** the sound source is an internal combustion engine.

## Revendications

1. Procédé de fonctionnement d'une installation de haut-parleur (1) avec au moins un haut-parleur (2), au moins une grandeur d'état réelle de membrane d'une membrane (3) du haut-parleur (2) étant détectée par un dispositif de détection (15, 16), un état réel de membrane de la membrane, lequel comprend les grandeurs d'état réelles de membrane position réelle de membrane (xᵢₛₜ), vitesse réelle de membrane (vᵢₛₜ) et accélération réelle de membrane (aᵢₛₜ), étant déterminé à partir de l'au moins une grandeur d'état réelle de membrane (xᵢₛₜ, aᵢₛₜ) et étant exploité directement pour spécifier un signal de commande (U(t)) qui est appliqué à une bobine mobile (7), en liaison active avec la membrane (3), du haut-parleur (2),
**caractérisé en ce que** l'on utilise comme signal de commande (U(t)) une tension de commande qui est déterminée par la relation : $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ avec : $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) ,$ ainsi que $δ = \frac{mL}{Bl} \frac{{{Rω}_{0}}^{2}}{L} ,$ xᵢₛₜ étant la position réelle de membrane, U(t) la tension présente au haut-parleur (2), m la masse de la membrane (3), L l'inductance de la bobine mobile (7), R la résistance du haut-parleur (2), ?₀ la fréquence de résonance du haut-parleur (2), Q la qualité du haut-parleur (2), Bl le rapport de transformation de courant en force, Δt un intervalle de temps, aₛₒₗₗ, l'accélération de consigne de membrane, aᵢₛₜ l'accélération réelle de membrane, vᵢₛₜ la vitesse réelle de membrane, xᵢₛₜ la position réelle de membrane et t le temps.

2. Procédé selon la revendication 1, **caractérisé en ce que** l'on utilise comme l'au moins une grandeur d'état réelle de membrane détectée la position réelle de membrane (xᵢₛₜ), la vitesse réelle de membrane (vᵢₛₜ) et/ou l'accélération réelle de membrane (aᵢₛₜ).

3. Procédé selon l'une des revendications précédentes, **caractérisé en ce que**, pour détecter la position réelle de membrane (xᵢₛₜ), on utilise un capteur de distance (15), notamment un capteur de distance optique, de préférence un capteur de distance par laser, comme dispositif de détection (15).

4. Procédé selon l'une des revendications précédentes, **caractérisé en ce que**, pour détecter l'accélération réelle de membrane (aᵢₛₜ), on utilise un capteur d'accélération agencé sur la membrane (3), notamment un capteur piézoélectrique ou un capteur MEMS, comme dispositif de détection (16).

5. Procédé selon l'une des revendications précédentes, **caractérisé en ce que** l'on détermine à partir de l'au moins une grandeur d'état réelle de membrane détectée (xᵢₛₜ, aᵢₛₜ) la ou les grandeurs d'état réelles de membrane non détectées (vᵢₛₜ).

6. Procédé selon l'une des revendications précédentes, **caractérisé en ce que**, pour déterminer le signal de commande (U(t)), on exploite outre l'état réel de membrane un état de consigne de membrane qui se présente sous la forme de la position de consigne de membrane (xₛₒₗₗ), de la vitesse de consigne de membrane (vₛₒₗₗ) ou de l'accélération de consigne de membrane (aₛₒₗₗ) et qui est déterminé à partir d'un signal d'entrée de l'installation de haut-parleur (1).

7. Installation de haut-parleur (1), notamment pour la mise en oeuvre du procédé selon une ou plusieurs des revendications précédentes, avec au moins un haut-parleur (2), un dispositif de détection (15, 16) étant prévu pour la détection d'au moins une grandeur d'état réelle de membrane d'une membrane (3) du haut-parleur (2), l'installation de haut-parleur (1) étant conçue pour déterminer un état réel de membrane de la membrane (3), lequel comprend les grandeurs d'état réelles de membrane position réelle de membrane (xᵢₛₜ), vitesse réelle de membrane (vᵢₛₜ) et accélération réelle de membrane (aᵢₛₜ), à partir de l'au moins une grandeur d'état réelle de membrane détectée (xᵢₛₜ, aᵢₛₜ) et pour l'exploiter directement pour spécifier un signal de commande (U(t)) appliqué à une bobine mobile (7), en liaison active avec la membrane (3), du haut-parleur (2),
**caractérisé en ce que** l'on utilise comme signal de commande (U(t)) une tension de commande qui est déterminée par la relation : $U \left(t\right) = \frac{α}{Δ t} \left({a}_{soll}\left(t\right)-{a}_{ist}\left(t\right)\right) + {βa}_{ist} \left(t\right) + {γv}_{ist} \left(t\right) + {δx}_{ist} \left(t\right)$ avec : $α = \frac{mL}{Bl} , β = \frac{mL}{Bl} \left(\frac{R}{L}+\frac{{ω}_{0}}{Q}\right) , γ = \frac{mL}{Bl} \left(\frac{{Rω}_{0}}{QL}+{{ω}_{0}}^{2}+\frac{{\left(Bl\right)}^{2}}{mL}\right) ,$ ainsi que $δ = \frac{mL}{Bl} \frac{{{Rω}_{0}}^{2}}{L} ,$ xᵢₛₜ étant la position réelle de membrane, U(t) la tension présente au haut-parleur (2), m la masse de la membrane (3), L l'inductance de la bobine mobile (7), R la résistance du haut-parleur (2), ?₀ la fréquence de résonance du haut-parleur (2), Q la qualité du haut-parleur (2), Bl le rapport de transformation de courant en force, Δt un intervalle de temps, aₛₒₗₗ, l'accélération de consigne de membrane, aᵢₛₜ l'accélération réelle de membrane, vᵢₛₜ la vitesse réelle de membrane, xᵢₛₜ la position réelle de membrane et t le temps.

8. Dispositif pour la compensation de bruit, comportant un dispositif de détection de sons, un appareil de commande et une installation de haut-parleur (1), le dispositif de détection de sons détectant un signal acoustique d'une source sonore et l'appareil de commande déterminant à partir du signal acoustique un signal acoustique contraire qui est envoyé comme signal d'entrée à l'installation de haut-parleur (1), **caractérisé en ce que** l'installation de haut-parleur (1) est conçue selon la revendication 7.

9. Dispositif selon la revendication 8, **caractérisé en ce que** la source sonore est un moteur à combustion interne.
